# EUROPÄISCHE PATENTSCHRIFT

(11) **EP 3 408 450 B1**
(45) Veröffentlichungstag und Bekanntmachung des Hinweises auf die Patenterteilung: **01.03.2023**
(21) Anmeldenummer: 16826704.5
(22) Anmeldetag: 29.12.2016
(51) Int. Cl.: E01B 27/13

(54) **VERFAHREN ZUR VERDICHTUNG DER SCHOTTERBETTUNG EINES GLEISES**
METHOD FOR COMPACTING THE BALLAST BED OF A TRACK
PROCÉDÉ DE COMPACTAGE DU LIT DE BALLAST D'UNE VOIE FERRÉE

(30) Priorität: 26.01.2016 AT 342016
(43) Veröffentlichungstag der Anmeldung: 05.12.2018
(73) Patentinhaber: Plasser & Theurer Export von Bahnbaumaschinen Gesellschaft m.b.H., 1010 Wien (AT)
(72) Erfinder: HOFSTÄTTER, Josef, 4048 Puchenau (AT); PHILIPP, Thomas, 4060 Leonding (AT)
(86) Internationale Anmeldenummer: PCT/EP2016/002185
(87) Internationale Veröffentlichungsnummer: WO 2017/129215

(56) Entgegenhaltungen:
- CH-A- 501 776
- CH-A5- 585 314
- GB-A- 2 451 310

## Beschreibung

Die Erfindung betrifft ein Verfahren zur Verdichtung der Schotterbettung eines Gleises durch ein in Schwingungen versetztes Verdichtwerkzeug, wobei die während des Verdichtvorgangs in den Schotter eingeleiteten Schwingungen als Maß für die Schotterverdichtung registriert werden.

Gemäß AT 513 973 B1 ist ein Stopfaggregat zum Verdichten von Schotter eines Gleises bekannt. Dabei wird die Position eines Verdichtwerkzeuge beistellenden Beistellzylinders mittels Wegaufnehmer erfasst. Die Ansteuerung der Beistellzylinder erfolgt durch einen Wegsensor. Zur Erzielung einer optimalen Schotterverdichtung wird die Schwingungsamplitude und die Schwingungsfrequenz der Verdichtwerkzeuge in Abhängigkeit von der Beistelllage verändert.

Durch AT 515 801 B1 wird eine Qualitätsziffer für die Schotterhärte beschrieben. Dabei wird die Beistellkraft eines Beistellzylinders in Abhängigkeit eines Beistellweges dargestellt und über den Energieverbrauch eine Kennziffer definiert. Demnach wird durch diese Kennziffer die über den Beistellzylinder dem Schotter zugeführte Energie betrachtet. Auf diese Weise wird jedoch die Energie, die im System verloren geht, nicht berücksichtigt.

Aus CH 501 776 A und CH 585 314 A sind Verdichtwerkzeuge für die Verdichtung einer Schotterbettung eines Gleises bekannt. Dabei werden Schwingungen als Maß für die Verdichtung des Schotters herangezogen.

GB 2 451 310 A offenbart die Überwachung eines Stopfaggregates mittels an Lagern angeordneten Sensoren.

Ein Großteil der Energie wird jedoch für das Beschleunigen und Abbremsen des Verdichtwerkzeuges verwendet. Dadurch entsteht eine Abhängigkeit von der zum Quadrat eingehenden Massenträgheit und Frequenz des schwingenden Verdichtwerkzeuges. Folglich ist die genannte Kennziffer in erster Linie abhängig von der konstruktiven Ausführung des Verdichtwerkzeuges. Eine Vergleichbarkeit mit anderen Verdichtwerkzeugen ist damit nicht möglich. Wesentlicher Nachteil ist, dass die Kennziffer keine Aussage in bezug auf den Verdichtungsgrad des Schotters zulässt. Genaugenommen erlangt man nur eine Kennzahl für ein bestimmtes Verdichtwerkzeug.

Die Aufgabe der vorliegenden Erfindung liegt nun in der Schaffung eines Verfahrens der eingangs genannten Art, mit dem eine verbesserte Erkennbarkeit der durch die Verdichtwerkzeuge erzielbaren Schotterverdichtung möglich ist.

Ausführbar soll das Verfahren sein mit einem in Schwingungen versetzbare Verdichtwerkzeuge aufweisenden Stopfaggregates, das eine gleichmäßige Schotterverdichtung ermöglicht.

Die Aufgabe wird erfindungsgemäß dadurch gelöst, dass aus einem Druckverlauf eines Exzenterantriebes oder eines Beistellantriebes messtechnisch eine Antriebsleistung des Verdichtwerkzeuges erfasst und diese um die Scheinleistung der Beistellantriebe reduziert wird, wonach eine am Verdichtwerkzeug zur Verdichtung des Schotters zur Verfügung stehende Wirkleistung errechnet wird.

Durch die Erfindungsmerkmale ist - unter vorteilhaftem Ausschluss von konstruktiven Energieverlusten - eine Registrierung der direkt in den Schotter übertragenen Energie und damit eine aussagekräftige Kennzahl für das Erzielen einer optimalen Schotterverdichtung möglich. Damit kann die maximal mögliche dynamische Beistellkraft knapp unterhalb eines Grenzwertes gefunden werden. Folglich wird der Schotter nicht durch übermäßiges Verdichten zerstört und ein sehr nachteiliges seitliches Abfließen in Schwellenlängsrichtung zuverlässig ausgeschlossen. Durch die Erfassung geeigneter Prozessdaten kann die für die angestrebte Verdichtung notwendige Beistellzeit und Beistellkraft gezielt dosiert werden.

Mit den erfindungsgemäßen Verfahrensmerkmalen können generell für die Schotterverdichtung geeignete Arbeitsgeräte dahingehend verbessert werden, dass jeweils eine genaue Aussage (bzw. Kennziffer) hinsichtlich des erreichbaren Verdichtungsgrades möglich ist. Damit ist auch bei unterschiedlichen gleisgebundenen Verdichtungs-, Stopf- und Gleisstabilisationsmaschinen ein optimaler Verdichtungszustand erzielbar.

Ausführbar ist das erfindungsgemäße Verfahren mittels eines Stopfaggregats, bei dem am Stopfhebel und/oder am Verdichtwerkzeug ein mit einer Steuereinheit verbundener Beschleunigungssensor angeordnet ist.

Mit einer derartigen konstruktiv sehr einfach zu verwirklichenden Optimierung eines Stopfaggregates wird der für den Stopfvorgang erforderliche Energieeinsatz auf den angestrebten Verdichtungsgrad des Schotters abgestimmt und damit dessen Verschleiß gesenkt. Mit dieser Erfindung ist eine Automatisierung des Stopfprozesses unter Erzielung einer homogenen Verdichtungsqualität und homogener Schwellenauflager möglich.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine vereinfachte Seitenansicht eines zwei zueinander beistellbare Verdichtwerkzeuge aufweisenden Stopfaggregates, Fig. 2 eine schematische Darstellung eines Verdichtwerkzeuges und Fig. 3 Beschleunigungssignale.

Ein in Fig. 1 vereinfacht dargestelltes Stopfaggregat 1 zum Unterstopfen von unterhalb eines Gleises 2 befindlichem Schotter 3 einer Schotterbettung besteht im Wesentlichen aus zwei je um eine Schwenkachse 4 verschwenkbaren Stopfhebeln 5. Diese sind an einem unteren Ende 6 jeweils mit einem zum Eindringen in den Schotter 3 vorgesehenen Verdichtwerkzeug bzw. Stopfpickel 7 und an einem oberen Ende 8 mit einem hydraulischen Beistellantrieb 9 verbunden.

Jeder Beistellantrieb 9 ist auf einer durch einen Exzenterantrieb 10 rotierbaren Exzenterwelle 11 gelagert. Damit werden Vibrationsschwingungen erzeugt, die über den Beistellantrieb 9, den Stopfhebei 5 und das Verdichtwerkzeug 7 auf den zu verdichtenden Schotter 3 übertragen werden. Am unteren Ende 6 jedes Stopfhebels 5 ist ein mit einer Steuereinheit 12 verbundener Beschleunigungssensor 13 angeordnet. Dieser könnte alternativ aber auch direkt am Verdichtwerkzeug 7 befestigt sein.

In einer weiteren, nicht näher dargestellten Ausgestaltungsvariante der Erfindung könnte der Beschleunigungssensor auch auf einem als Gleisstabilisator ausgebildeten, das Gleis in Vibrationen versetzenden Verdichtwerkzeug angeordnet sein.

Mit Hilfe des Beschleunigungssensors 13 werden die während des Verdichtvorganges durch die Verdichtwerkzeuge 7 in den Schotter 3 eingeleiteten Schwingungen als Maß für die Schotterverdichtung registriert. Dazu werden die direkt am Verdichtwerkzeug 7 wirkenden Beschleunigungskräfte gemessen und als Beschleunigungssignal der Steuereinheit 12 zugeführt.

Als Eingangsgröße in das System zur Ermittlung der Verdichtungsqualität dient die Beschleunigung des schwingenden Verdichtwerkzeuges bzw. Stopfpickels 7. Im Normalfall führt dieser keine harmonische Bewegung aus sondern arbeitet in einem nichtlinearen Betrieb. Es werden die Kräfte auf den Schotter 3 nur in eine Richtung übertragen, es kann zu einem Abheben der Schotterkörner von den Pickelflächen kommen. Dadurch entstehen im Kraftverlauf Sprünge, die das harmonische Beschleunigungssignal verzerren.

Während einer Beistellbewegung kann mit dem Beschleunigungssensor 13 innerhalb eines Zeitintervalls ein maximal möglicher Verdichtungsgrad errechnet werden. Es kann somit die Information gewonnen werden, dass der zwischen den Verdichtwerkzeugen 7 befindliche Schotter 3 noch nicht bis zu einem maximalen, einem bestimmten Wert des Beschleunigungssignals entsprechenden Grad verdichtet wurde. Bedarfsweise kann auch ein weiterer Stopfvorgang eingeleitet werden. In vorteilhafter Weise kann auch dokumentiert werden, dass der Verdichtungsgrad insbesondere während einer längeren Stopfstrecke homogen hergestellt wurde.

Die als Erreger wirksamen Verdichtwerkzeuge 7 bilden mit dem Schotter 3 als Resonator ein schwingungsfähiges System. Die Resonanz des dynamischen Systems wird durch die Verdichtung verändert, da sich die Ersatzsteifigkeit des Systems ändert. Unter Zuhilfenahme des Frequenzganges des dynamischen Systems kann die Resonanzfrequenz ausgewertet werden. Es wäre auch vorteilhaft die Frequenz dieser Resonanzfrequenz nachzuführen.

Als Grundlage für einen Oberschwingungsgehalt (OSG) und einer Leistung einer Grundschwingung (LGS) dient ein an die Steuereinheit 12 abgegebenes Beschleunigungssignal des Beschleunigungssensors 13. Ein Leistungsdichtespektrum bzw. die spektrale Leistungsdichte gibt die Leistung eines Signals bezogen auf die Frequenz in einem infinitesimalen (Grenzwert gegen Null) breiten Frequenzband an.

Die Beschleunigungssignale werden deformiert, sobald eine Last auftritt. Dies wird durch die Berechnung des Leistungsdichtespektrum sichtbar gemacht und im Bereich unter 50Hz für die Leistung der Grundschwingung aufsummiert und über 50 Hz für die Leistung der Oberschwingungen.

Als Maß für die Schotterverdichtung wird der Oberschwingungsgehalt (OSG) verwendet. Der OSG eines harmonischen sinusförmigen Grundsignals der Beschleunigung wird durch das nichtlineare Verhalten der Rückwirkung (Reflexion) des Schotters beeinflusst. Der Oberschwingungsgehalt wird als dimensionslose Größe bezeichnet und gibt an, in welchem Maße die Leistung der Oberschwingungen die Leistung der sinusförmigen Grundschwingung überlagert.

In Fig. 3 sind die Ergebnisse einer Auswertung der spektralen Leistungsdichte (bzw. PSD, abgeleitet von Power Spectral Density) dargestellt. Die in Fig. 3a ersichtliche Kurve zeigt das Beschleunigungssignal bei unbelastetem Verdichtwerkzeug 7, Fig. 3b und 3c bei mittlerer bzw. hoher Verdichtung (auf der x-Achse ist jeweils die Zeit t, auf der y-Achse die Beschleunigung angegeben). Ein Vergleich zeigt eine deutliche Veränderung der Form der Sinusfunktion. Es nehmen die spektralen Anteile des Beschleunigungssignals im Oberschwingungsbereich zu.

Der Verlauf der spektralen Leistungsdichte der drei vorgestellten Beschleunigungssignale ist in Fig. 3d (x-Achse entspricht der Frequenz Hz, die y-Achse dem Leistungsdichtespektrum W/Hz) dargestellt. Bei der in voller Linie dargestellten Kurve sind die Hauptfrequenzanteile bei 35 Hz. Bei der strichliert gekennzeichneten Kurve kommen mehrere höhere Frequenzanteile und bei der strich-punktiert dargestellten Kurve noch mehr höhere Frequenzanteile dazu. Diese höheren Frequenzanteile sind für die Verformung des ursprünglich sinusförmigen Beschleunigungssignals verantwortlich.

Für die Ermittlung der spektralen Leistungsdichte werden zeitlich begrenzte Anteile des Beschleunigungssignals ausgewählt und einer Berechnungsroutine für das Leistungsdichtespektrum zugeführt. Dadurch wird das Leistungsdichtespektrum im Frequenzband von 5 bis 300 Hz berechnet.

Das Leistungsdichtespektrum liegt dann als Funktion über die Frequenz vor: ${S}_{xx} = F \left(2∗π∗f\right)$

Die Ermittlung der Leistung erfolgt, indem die spektrale Leistungsdichte über dem gewünschten Frequenzbereich integriert wird. Es werden die Leistung der Grundschwingung (LGS) und der Oberschwingungsgehalt (OSG) folgendermaßen ermittelt:
$LGS = {\int }_{f 0}^{f 1} F \left(2∗π∗f\right) df$
$OSG = \frac{{\int }_{f 1}^{f 2} F \left(2∗π∗f\right) df}{{\int }_{f 0}^{f 1} F \left(2∗π∗f\right) df} = \frac{{\int }_{f 1}^{f 2} F \left(2∗π∗f\right) df}{LGS}$

Durch Division der Leistung der Oberschwingung durch die Leistung der Grundschwingung (LGS) wird der Oberschwingungsgehalt (OSG), der mit der vorhandenen Verdichtung im Schotter 3 korreliert, ermittelt. Diese Kennzahl (OSG) gibt an, wie groß der Leistungsanteil der Oberschwingungen im gesamten Beschleunigungssignal ist.

Eine zwischen Grundschwingung (LGS) und Oberschwingung gelegene Grenzfrequenz f1 ist abhängig von der Resonanzfrequenz der mechanischen Konstruktion des Stopfaggregates 1 und wird durch den Verlauf der Leistungsdichtespektrum (PSD) ermittelt.

Im Folgenden wird die Auswertung eines Beschleunigungssignals beschrieben. Die einzelnen Messgrößen für den Beistellweg der Verdichtwerkzeuge 7 und deren Beistellzeit werden in mehrere zeitliche Abschnitte aufgeteilt. Für die einzelnen Abschnitte werden die Kennwerte für LGS und OSG für das bezüglich einer Arbeitsrichtung einer Stopfmaschine vordere und hintere Verdichtwerkzeug 7 ermittelt. Der Verdichtvorgang bzw. die Beistellbewegung der Verdichtwerkzeuge 7 kann in vorteilhafter Weise sofort beendet werden, sobald der Kennwert OSG eine voreingestellte Größe erreicht hat.

Zur Ermittlung einer Scheinleistung dient eine Antriebsleistung des Exzenterantriebes 10. Diese wird durch dessen Druckverlauf messtechnisch erfasst und die Blindleistung der Beistellantriebe 9 abgezogen, da die Leistung an dieser Stelle verlorengeht.

Eine Wirkleistung ist für die Berechnung von Beistellkräften der Verdichtwerkzeuge 7 notwendig. Des Weiteren wird mittels der gemessenen Beschleunigung des Verdichtungswerkzeuges 7 die Schotterkraft ermittelt. Diese ist ein Indiz für die Schotterverdichtung. Grundsätzlich kann der Arbeitsprozess Schotterverdichten in folgende Abschnitte unterteilt werden: Eintauchen, Beistellen und Hochfahren des Verdichtwerkzeuges 7. Der eigentliche Verdichtungsvorgang erfolgt während des Beistellens.

Während der Beistellbewegung der Verdichtwerkzeuge 7 wird das Korngerüst des Schotters 3 umgelagert. Damit wird Verdichtungsenergie vom Verdichtwerkzeug 7 auf den Schotter 3 übertragen. Durch die im Schotter 3 aufgenommene Energie erfolgt die Umlagerung des Korngerüstes und dies führt in weiterer Folge zu einer Verringerung des Porenvolumens. Ist die Schotterbewegung unterhalb der Schwelle abgeschlossen, wird die Energieaufnahme des Schotters 3 reduziert. Daraufhin werden die eingebrachten Kräfte des Verdichtwerkzeuges 7 mehr reflektiert bzw. wird das gegenüberliegende Verdichtwerkzeug 7 stärker abgebremst. Die Steifigkeit des Schotters 3 steigt mit zunehmender Verdichtung und die Anteile, in denen Energie im Schotter 3 aufgenommen wird (Dämpfung), sinken. Daraus resultiert eine größere Reaktionskraft auf eine einwirkende Kraft der Verdichtwerkzeuge 7. Ist somit eine gute Verdichtung des Schotters erreicht, kann eine erhöhte Leistungsaufnahme des Verdichtwerkzeuges 7 beobachtet werden.

Der für die Wirkleistung (die Leistung, die vom Schotter aufgenommen wird) repräsentative Messwert kann in verschiedener Weise gewonnen werden. Beispielsweise kann die Antriebsleistung über das Drehmoment und die Drehzahl des Exzenterantriebes 10 gemessen und hiervon die im System selbst verbrauchte Blindleistung abgezogen werden.

Blindleistung entsteht einerseits durch interne Reibungsverluste und Strömungsverluste im Hydrauliksystem sowie auch innerhalb der Beistellantriebe 9, die auch als kraftbegrenzende Überlastsicherung im System dient. Ist die Kraftbegrenzung aktiv, wird mehr Blindleistung verbraucht. Die Blindleistung kann durch eine Messung der Leistung im Beistellantrieb 9 erfolgen. Dazu werden die resultierende Zylinderkraft sowie die Geschwindigkeit, die die Kolbenstange gegenüber dem Beistellantrieb 9 zurücklegt, benötigt. Die resultierende Zylinderkraft kann durch zwei Drucksensoren im Beistellantrieb 9 erfolgen. Ein Wegaufnehmer im Hydraulikzylinder kann für die Ermittlung der Geschwindigkeit durch einmaliges Differenzieren des Weges herangezogen werden.

Die Ermittlung der Blindleistung des Beistellzylinders erfolgt durch Multiplikation der gemessenen Drücke mit den korrespondierenden Flächen und der Geschwindigkeit (Differenzierter Weg).
$\begin{matrix}{F}_{hydr} = \left({p}_{A}∗{A}_{A}-{p}_{B}∗{A}_{B}\right) & {B}_{beist} = {F}_{hydr} ∗ \frac{dx}{dt}\end{matrix}$

Die Blindleistung des Beistellantriebes 9 ist auch vom gewählten Beistelldruck abhängig. Die gesamte Blindleistung kann während der Inbetriebnahme in Abhängigkeit von Drehzahl, Beistelldruck und der Scheinleistung ermittelt werden und in einer mehrdimensionalen Tabelle in dem Rechner hinterlegt werden. Dadurch ist für die Ermittlung einer Schlagkraft des Systems nur die Ermittlung des Drehmomentes und der Drehzahl notwendig. Die in den Schotter 3 eingebrachte Leistung kann somit wie folgt berechnet werden:
${P}_{schotter} = {M}_{L} ∗ 2 ∗ π ∗ {n}_{an} - {B}_{beist}$

Bei hydraulisch angetriebenen Verdichtungsgeräten kann es zweckmäßig sein, den Hydraulikdruck des Exzenterantriebes 10 für die Berechnung des Drehmomentes bzw. als Messgröße zu verwenden.

Während der Erstinbetriebnahme eines Verdichtwerkzeuges 7 kann über spezielle Testszenarien das Bremsmoment bzw. Verlustmoment ermittelt werden. Die Leistung, die auf den Schotter 3 übertragen wird, ist an dieser Stelle bekannt. Die Größe der Verdichtungskraft, die ein Indiz für die erzeugte Verdichtungsgüte ist, hängt von den Beschleunigungen am Verdichtwerkzeug 7 ab. Für die Berechnung der Schotterkraft ist ein Ersatzmodell des entsprechenden Arbeitsgerätes, im Falle einer Stopfmaschine des Verdichtwerkzeuges 7, notwendig:

Die dynamische Bewegungsgleichung des Stopfhebels bzw. Pickelarmes 5 kann durch folgendes Momentengleichgewicht dargestellt werden:
${I}_{pickelarm} ∗ \frac{{a}_{p}}{{r}_{a}} = {F}_{hydr} ∗ {r}_{1} - {F}_{schotter} ∗ {r}_{2}$

F_{hydr} (s. Fig. 2) kann entweder online gemessen (indem die beiden Kammern des Beistellantriebes 9 mit Drucksensoren bestückt werden), oder auch über die Antriebsleistung des Exzenterantriebes 10 errechnet werden. Die Beschleunigung aₚ wird messtechnisch erfasst.

Für den nächsten Berechnungsschritt ist die zurückgelegte Geschwindigkeit und der Weg des Verdichtwerkzeuges 7 notwendig. Für die Geschwindigkeit wird das Beschleunigungssignal einmal und für den Weg zweimal integriert.

Die während der Verdichtung durch den Stopfpickel 7 in den Schotter 3 einfließende Energie kann folgendermaßen beschrieben werden:
${E}_{pickel} \left(t\right) = \int {F}_{schotter} ∗ {v}_{pickel} \left(t\right) ∗ dt$

Die auf diese Weise ermittelte Energie beschreibt die Energieaufnahme des Schotters 3 während des Verdichtungsprozesses und gibt ein Maß für den jeweiligen Verdichtungsgrad an. Konvergiert der Energieeintrag gegen einen bestimmten Wert, kann der Schotter 3 nicht mehr weiter verdichtet werden. Um den Verdichtungsgrad bei verschiedenen Typen von Verdichtwerkzeugen 7 untereinander vergleichbar zu machen, wird die eingeprägte Energie auf die Stopfpickelfläche und der sich im Einsatz befindlichen Verdichtwerkzeuge 7 folgendermaßen normiert.
${E}_{pickeLnorm} \left(t\right) = \frac{1}{{A}_{pickel} ∗ n} ∗ \int {F}_{schotter} ∗ {v}_{pickel} \left(t\right) ∗ dt$

Konvergiert der Energieeintrag beim Verdichten gegen Null, so folgt einer Verdichtungskraft eine Verformung nach einer linearen Federkennlinie. Der Schotter 3 nimmt keine Energie mehr auf und das physikalische Verhalten ist wie bei einer Steifigkeit und wird als Gleisschotter E-modul verwendet.

Die Steifigkeit, dies entspricht der Steigung in einem Kraft-Weg-Diagramm, gibt das elastische Verhalten des Schotters 3 an. Die Ermittlung des E-Moduls für den Schotter 3 wird mittels linearer Regressionsgerade mit Minimierung der quadratischen Mittel berechnet.

## Patentansprüche

1. Verfahren zur Verdichtung der Schotterbettung eines Gleises durch ein in Schwingungen versetztes Verdichtwerkzeug (7), wobei
die während des Verdichtvorganges in den Schotter eingeleiteten Schwingungen als Maß für die Schotterverdichtung registriert werden, **dadurch gekennzeichnet, dass** aus einem Druckverlauf eines Exzenterantriebes (10) oder eines Beistellantriebes (9) messtechnisch eine Antriebsleistung des Verdichtwerkzeuges (7) erfasst und diese um die Scheinleistung der Beistellantriebe (9) reduziert wird, wonach eine am Verdichtwerkzeug (7) zur Verdichtung des Schotters (3) zur Verfügung stehende Wirkleistung errechnet wird.

2. Verfahren nach Anspruch 1, **dadurch gekennzeichnet, dass** am Verdichtwerkzeug (7) wirkende Beschleunigungskräfte gemessen und als Beschleunigungssignal einer Steuereinheit (12) zugeführt werden.

3. Verfahren nach Anspruch 1 oder 2, **dadurch gekennzeichnet, dass** das einer optimalen Schotterverdichtung entsprechende Beschleunigungssignal durch Berechnung der spektralen Leistungsdichte (PSD) als Verdichtsollwert ermittelt und der Verdichtvorgang mit Erreichen des Verdichtsollwertes automatisch beendet wird.

4. Verfahren nach Anspruch 3, **dadurch gekennzeichnet, dass** für die Ermittlung der spektralen Leistungsdichte (PSD) zeitlich begrenzte Abschnitte des Beschleunigungssignals ausgewählt und einer Berechnungsroutine für ein Leistungsdichtespektrum zugeführt werden.

5. Verfahren nach Anspruch 3, **dadurch gekennzeichnet, dass** das Leistungsdichtespektrum im Frequenzband von etwa 5 bis etwa 300 Hz berechnet wird.

6. Verfahren nach einem der Ansprüche 1 bis 5, **dadurch gekennzeichnet, dass** eine von einer mechanischen Konstruktion des Verdichtwerkzeuges (7) abhängige Grenzfrequenz f1 zwischen einer Grundschwingung (GS) und einer Oberschwingung (OS) des Beschleunigungssignals ermittelt wird.

7. Verfahren nach Anspruch 3 bis 6, **dadurch gekennzeichnet, dass** eine Leistung der Grundschwingung (LGS) und der Oberschwingung (LOS) durch Integration der spektralen Leistungsdichte (PSD) über einen gewünschten Frequenzbereich berechnet wird.

8. Verfahren nach Anspruch 7, **dadurch gekennzeichnet, dass** durch Division der Leistung der Oberschwingung (LOS) durch die Leistung der Grundschwingung (LGS) ein mit der Verdichtung des Schotters korrelierender Oberschwingungsgehalt (OSG) ermittelt wird.

9. Verfahren nach Anspruch 7, **dadurch gekennzeichnet, dass** durch eine Multiplikation der Leistung der Grundschwingung (LGS) mit einem in Abhängigkeit einer Leerlaufamplitude festgelegten Faktor f eine - einen Rückschluss auf einen Schotterzustand ermöglichende - Aggregatauslastung (S_{L}) ermittelt wird.

10. Verfahren nach einem der Ansprüche 1 bis 9, **dadurch gekennzeichnet, dass** eine aus der Wirkleistung resultierende Verdichtkraft des Verdichtwerkzeuges, also die Stopfpickelkraft, einer aus der Schotterverdichtung resultierenden Schotter-Reaktionskraft gegenübergestellt und die Beistellbewegung der Verdichtwerkzeuge (7) nach Erreichen eines Grenzwertes automatisch beendet wird.

## Claims

1. A method for compaction of the ballast bed of a track by means of a compacting tool (7) being set in vibrations, wherein the vibrations introduced into the ballast during the compacting process are registered as a measure for the ballast compaction, **characterized in that,** from a pressure progression of an eccentric drive (10) or of a squeezing drive (9), a drive power of the compacting tool (7) is metrologically registered, and the same is reduced by the apparent power of the squeezing drives (9), after which an effective power available at the compacting tool (7) for compacting the ballast (3) is calculated.

2. A method according to claim 1, **characterized in that** acceleration forces effective at the compacting tool (7) are measured and fed as an acceleration signal to a control unit (12).

3. A method according to claim 1 or 2, **characterized in that** the acceleration signal corresponding to an optimal ballast compaction is found by calculation of the power spectral density (PSD) as a compaction target value, and the compaction process is terminated automatically as soon as the compaction target value is attained.

4. A method according to claim 3, **characterized in that**, for determining the power spectral density (PSD), timely limited sections of the acceleration signal are selected and fed to a calculation routine for a power density spectrum.

5. A method according to claim 3, **characterized in that** the power density spectrum is calculated in the frequency band of approximately 5 to approximately 300 Hz.

6. A method according to one of claims 1 to 5, **characterized in that** a limit frequency f1, dependent on a mechanical structure of the compacting tool (7), is determined between a base vibration (GS) and a harmonic (OS) of the acceleration signal.

7. A method according to claim 3 to 6, **characterized in that** a power of the base frequency (LGS) and of the harmonic (LOS) is calculated by integration of the power spectral density (PSD) over a desired frequency range.

8. A method according to claim 7, **characterized in that** a harmonics content (OSG) correlating to the compaction of the ballast is determined by division of the power of the harmonic (LOS) through the power of the base vibration (LGS).

9. A method according to claim 7, **characterized in that**, by multiplication of the power of the base vibration (LGS) with a factor f specified in dependence of an idling amplitude, a unit utilisation (S_{L}) is determined which allows a conclusion about a ballast condition.

10. A method according to claim 1 to 9, **characterized in that** a compacting power of the compacting tool, consequently the tamping tine force, resulting from the effective power is contrasted with a ballast reaction force resulting from the ballast compaction, and the squeezing motion of the compacting tools (7) is automatically terminated after a limit value has been reached.

## Revendications

1. Procédé de compactage du lit de ballast d'une voie ferrée par un outil de compactage (7) mis en oscillations, dans lequel
les oscillations introduites dans le ballast pendant le processus de compactage sont enregistrées en tant que mesure pour le compactage de ballast, **caractérisé en ce qu'**une puissance d'entraînement de l'outil de compactage (7) est détectée par technique de mesure à partir d'un tracé de pression d'un entraînement excentrique (10) ou d'un entraînement d'adjonction (9) et celle-ci est réduite de la puissance apparente des entraînements d'adjonction (9), suite à quoi une puissance réelle mise à disposition sur l'outil de compactage (7) pour le compactage du ballast (3) est calculée.

2. Procédé selon la revendication 1, **caractérisé en ce que** des forces d'accélération agissant sur l'outil de compactage (7) sont mesurées et acheminées en tant que signal d'accélération à un module de commande (12).

3. Procédé selon la revendication 1 ou 2, **caractérisé en ce que** le signal d'accélération correspondant à un compactage de ballast optimal est déterminé en tant que valeur de consigne de compactage par calcul de la densité de puissance spectrale (DPS) et le processus de compactage est automatiquement terminé à l'atteinte de la valeur de consigne de compactage.

4. Procédé selon la revendication 3, **caractérisé en ce que** des sections limitées dans le temps du signal d'accélération sont sélectionnées pour la détermination de la densité de puissance spectrale (DPS) et acheminées à une routine de calcul pour un spectre de densité de puissance.

5. Procédé selon la revendication 3, **caractérisé en ce que** le spectre de densité de puissance est calculé dans la bande de fréquences d'environ 5 à environ 300 Hz.

6. Procédé selon une des revendications 1 à 5, **caractérisé en ce qu'**une fréquence limite f1 dépendant d'une construction mécanique de l'outil de compactage (7) est déterminée entre une oscillation de base (OB) et une oscillation supérieure (OS) du signal d'accélération.

7. Procédé selon les revendications 3 à 6, **caractérisé en ce qu'**une puissance de l'oscillation de base (POB) et de l'oscillation supérieure (POS) est calculée par intégration de la densité de puissance spectrale (DPS) sur une gamme de fréquences souhaitée.

8. Procédé selon la revendication 7, **caractérisé en ce qu'**un niveau d'oscillation supérieure (NOS) en corrélation avec le compactage du ballast est déterminé par division de la puissance de l'oscillation supérieure (POS) par la puissance de l'oscillation de base (POB).

9. Procédé selon la revendication 7, **caractérisé en ce qu'**une utilisation maximale de module (s_{L}), permettant une déduction quant à un état de ballast, est déterminée par une multiplication de la puissance de l'oscillation de base (POB) avec un facteur f fixé en fonction d'une amplitude de marche à vide.

10. Procédé selon une des revendications 1 à 9, **caractérisé en ce qu'**une force de compactage de l'outil de compactage résultant de la puissance réelle, c'est-à-dire la force de pic de bourrage, est mise en regard d'une force de réaction de ballast résultant du compactage de ballast et le mouvement d'adjonction des outils de compactage (7) est automatiquement terminé après l'atteinte d'une valeur limite.
